# FASCICULE DE BREVET EUROPEEN

(11) **EP 0 047 715 B1**
(45) Date de publication et mention de la délivrance du brevet: **14.11.1984**
(21) Numéro de dépôt: 81810353.3
(22) Date de dépôt: 28.08.1981
(51) Int. Cl.: A44B 15/00

(54) **Porte-clefs**
Schlüsselhalter
Key-holder

(30) Priorité: 29.08.1980 FR 8018948
(43) Date de publication de la demande: 17.03.1982
(73) Titulaire: Brentini, Attilio, CH-1024 Ecublens (CH)
(72) Inventeur: Martin, Jack, CH-1227 Genève (CH)
(74) Mandataire: Kirker, Gaylord Emile

## Description

La présente invention a pour objet la réalisation d'un porte-clefs comportant un dispositif permettant de régler la grandeur de son anneau, variable en fonction du nombre de clefs que l'on veut y accrocher, et interdisant l'ouverture accidentelle de l'anneau, après son verrouillage.

Dans le domaine des porte-clefs, les inventions antérieures consistent essentiellement en des anneaux spiralés ou en des demi-anneaux prenant appui sur un support, s'ouvrant et se refermant grâce à la simple élasticité du métal utilisé pour leur réalisation.

Certains systèmes d'ouverture et de fermeture d'anneau, plus élaborés, consistent:
soit en un bracelet muni d'une encoche intérieure dans laquelle vient se loger une extrémité d'anneau ouvrée en ergot, l'autre extrémité de l'anneau coulissant dans le bracelet;
soit en des dispositifs articulés, actionnés par un petit levier de force latéral;
soit en une molette à pas de vis simple ou inverse, disposée sur un anneau de forme ovoïde dont les deux extrémités sont filetées.

Et l'on trouve également un porte-clefs mural comportant un volet mobile se rabattant, après mise en place des clefs, sur un panneau fixé au mur et muni d'une pince à ressort qui assure le maintien ou le dégagement du volet mobile.

Plus particulièrement, le brevet US-A-1 571 425 décrit un porte-clefs en matière plastique, dont l'anneau en forme de câble souple, solidaire à l'une de ses extrémités du boîtier, voit sa longueur varier selon la position dans laquelle est engagée son autre extrémité, sur la tranche dudit boîtier.

Le brevet US-A-2 683 979 décrit un porte-clefs à anneau rigide, dont l'une des extrémités peut glisser dans unlogement correspondant du boîtier, mais qui ne peut par contre pas varier quant à sa longueur.

La présente invention a pour but d'offrier à l'utilisateur un porte-clefs permettant le logement aisé d'un nombre croissant ou décroissant de clefs, grâce à un anneau dont la grandeur est variable et peut être réglée selon différentes positions et dont le vérrouil- lage et l'ouverture sont assurés par un mécanisme incorporé dans le corps du porte-clefs et qui permet de donner la dimension que l'on désiré à l'anneau, ainsi que d'en interdire l'ouverture accidentelle. Elle a pour objet un porte-clefs conforme à la revendication.

Les dessins annexés illustrent, à titre d'exemples non limitatifs, l'une des formes d'exécution porte-clefs selon l'invention.
Fig. 1 est une vue de face de cette forme d'exécution.
Fig. 1 a est une vue de profil correspondant à la fig. 1.
Fig. 2 est une vue en coupe selon 2-2 de fig. 1a, montrant l'intérieur de cette forme d'exécution.

La forme d'exécution illustrée est formée, d'une part, d'un boîtier plat 2 formé de deux pièces symétriques solidarisées et constituant le corps du porte-clefs, et, d'autre part, d'une tige 1, en métal ou en matière plastique dure, en forme de U dont les branches 1 a, 1 b sont de longueurs inégales tandis que sa partie intermédiaire 1 c a la forme d'un demi-cercle. A l'intérieur du boîtier 2 est disposé un mécanisme, visible sur la fig. 2, dont on expliquera la fonction plus loin.
Il est prévu dans le boîtier 2 deux gorges parallèles 9a, 9b, de longueurs inégales, dans lesquelles sont engagées et peuvent glisser les branches 1 a, 1 b respectivement, de la pièce 1. La branche 1 b la plus longue se termine par un ergot 4 formant pène comme on va le voir plus loin. Il est aussi prévu dans le boîtier 2 une chambre 13 dans laquelle est placée une pièce oscillante 3 ayant la forme générale d'un triangle rectangle et présentant à son sommet opposé à l'angle droit une partie recourbée 11 formant ressort à lame. Sur son côté opposé à ce sommet, la pièce 3 présente un bouton d'actionnement 10 traversant une fente 1 Oa du corps 2 et faisant légèrement saillie à l'extérieur de ce corps, dans une dépression 1 Ob de celui-ci.

La pièce 3 présente sur un de ses côtés une rangée d'entailles ou crans 14 formant gâches et dans chacun desquels peut venir s'engager sélectivement le pène comme on va le voir.

Le fonctionnement de cette forme d'exécution est le suivant.

Partant de la position des organes représentée sur la fig. 3 où la lame-ressort 11 oblige l'un des crans 14 à coopérer avec le pène 4, si on agit sur le bouton d'actionnement 10 de haut en bas sur la fig. 3, la pièce 3 s'abaisse en oscillant autour de son extrémité de droite et le cran ou gâche 14 dans lequel le pène 4 était engagé, se détache de celui-ci et le libère.

Dès lors, tandis qu'on maintient le bouton 10 en position abaissée, on peut faire glisser les branches 1 a, 1 b dans leur gorge respective 9a, 9b et dégager la courte branche 1 a du boîtier, pour ajouter des clefs sur la pièce 1 ou en enlever de cette pièce. Ensuite, on enfonce les branches 1 a, 1 b dans le boîtier 2, pour que la partie de la pièce 1 restant hors du boîtier forme un anneau de grandeur appropriée au nombre de clefs que porte cette partie et au degré d'aisance de manipulation souhaité des clefs accrochées à cet anneau. En relâchant le-doigt 10, la partie 11 formant ressort ramène les crans ou gâches 14 en position active et l'ergot ou pène 4 s'engage dans la gâche 14 la plus proche. Dès ce moment, la pièce 1 est verrouillée sur le boîtier 2.

Il est à remarquer que le cran ou pène 4 empêche la longue branche 1 b de sortir complètement dlib_{d}i-tier 2, lors de la manoeuvre qui vient d'être décrite. Il empêche aussi la pièce 1 de tourner autour de l'axe de la branche 1 b lorsque la branche courte 1 a est complètement dégagée du boîtier 2. On voit que dans le porte-clefs décrit, le mécanisme visible en fig. 2 permet d'adapter la grandeur de la partie utile de la pièce 1 au nombre de clefs engagées sur cette pièce et qu'il assure le verrouillage de cette pièce dans la position choisie.

Dans une variante, la longue branche 1 b pourrait présenter, dans sa partie dépassant l'extrémité libre de-la branche courte 1 a, non pas un seul ergot 4, mais plusieurs ergots ou pènes espacés de même façon que les crans ou gâches 14. Ces ergots pourraient être remplacés par-des filets d'un filetage que présenterait cette partie de la branche 1 b. La disposition pènes sur 1b et gâches sur 3 pourrait évidemment être inversée, pènes sur 3 et gâches sur 1 b.

Dans le cas où l'extrémité de la plus longue 1 b des deux branches de la pièce ⁻1 serait filetée, le déverrouillage et le verrouillage, après choix dé la meilleure dimension d'anneau en fonction du nombre de clefs accrochées, pourraient être assurés par une molette, excentrée ou non, bloquant la tige sur la position choisie. Dans les cas où l'extrémité de la plus longue des deux branches est crantée, l'on pourrait aussi assurer le déverrouillage et le verrouillage de l'anneau grâce à un système à cliquet.

La fabrication est prévue en métal ou en matière plastique dure, l'anneau et le boîtier pouvant faire l'objet de différents traitements dé surface ou, éventuellement, être décorés.

La présente invention a pour objet d'offrir à l'utilisateur un instrument de poche ou mural, selon les versions, lui permettant de ranger commodément, en supprimant le risque de les éparpiller par suite d'une ouverture accidentelle d'anneau, toutes les clefs qu'il aurait à rassembler, sans gêner l'aisance de manoeuvrabilité de chacune d'elles grâce à la possibilité de réglage de la grandeur de l'anneau.

## Revendications

Porte-clefs comportant un boîtier (2), un anneau (1) récepteur de clefs, rigide et ouvert, dont les extrémités sont prévues pour glisser dans le boîtier, et un mécanisme de blocage dudit anneau, ledit anneau (1) récepteur de clefs étant formé par une pièce en forme de U dont les deux branches (1 a, 1 b) sont parallèlement de longueurs inégales et prévues pour glisser toutes deux dans des gorges correspondantes (9a, 9b) aménagées à l'intérieur du boîtier, et ledit anneau (1) étant mobile entre une position ouverte où l'extrémité de la branche la plus courte (1a) de l'anneau est dégagée du boîtier et plusieurs positions de fermeture la branche la plus longue (1b) de l'anneau (1) présentant des moyens (4) coopérant avec les moyens correspondants dudit mécanisme (3, 11, 14, 4) afin de verrouiller l'anneau (1), des moyens (10, 11) étant prévus pour déverrouiller temporairement l'anneau (1) lorsqu'on veut le manoeuvrer, caractérisé en ce que la longueur de la partie de l'anneau (1) récepteur se trouvant hors du boîtier peut être adapté au nombre de clefs engagées sur ledit anneau (1), en ce que ledit anneau présente plu- sieures positions de fermeture sélectionnées dans lesquelles les branches dudit anneau (1) sont engagées dans le boîtier (2) d'une quantité différente, et en ce que les moyens (3,11, 14,4) du mécanisme de blocage sont disposés dans leur totalité dans une chambre (13) du boîtier (2).

## Claims

A key-ring comprising a housing (2), a rigid open ring (1) for receiving keys, the ends of which ring are designed for sliding in the housing, and a mechanism for locking said ring, said ring (1) for receiving keys consisting of a U-shaped element with two parallel branches (1 a, 1 b) of unequal length designed to both slide into corresponding grooves (9a, 9b) provided in the housing and said ring (1) being capable of moving between an open position where the shorter branch (1 a) of the ring is disengaged from the housing and a plurality of closed positions, the longer branch (1 b) of the ring (1) being porvided with means (4) for cooperating with corresponding means of said mechanism (3, 11, 14, 4) in order to lock the ring (1), and means (10, 11) being provided for temporarily unlocking the ring when it is desired to move it, characterized in that the portion of the ring (1) which receives the keys and extends outside the housing can be adapted in its length to suit the number of keys engaged on the ring (1), in that a plurality of preselected locking positions are available at which different lengths of the two branches of the ring are engaged inside the housing, and in that the means of said locking mechanism (3, 11, 14,4) are in their totality located inside a chamber (13) of the housing (2).

## Patentansprüche

Schlüsselhalter enthaltend ein Gehäuse (2), einen Schlüssel empfangenden Ring (1), der steif und offen ist und dessen Enden im Gehäuse gleiten können, und einen Blockierungsmechanismus dieses Ringes aufweisend, wobei der Schlüssel empfangende Ring aus einem Stück in U-Form gebildet ist, dessen zwei Schenkel (1a, 1b) parallel mit verschiedenen Längen ausgebildet sind und beide in entsprechenden im Innern des Gehäuses angebrachten Rillen (9a, 9b) gleiten können und wobei der Ring (1) zwischen einer offenen Stellung, in welcher das Ende des kürzeren Schenkels (1a) des Ringes ausserhalb des Gehäuses sich befindet und verschiedener Schliessstellungen, wobei der längere Schenkel (1 b) des Ringes (1) Mittel aufweist, welche mit den entsprechenden Mitteln des Blockierungsmechanismus (3, 11, 14,4) zusammenwirken, um den Ring (1) zu blockieren, wobei Mittel (10, 11) vorgesehen sind, um zeitweise den Ring (1) zu deblockieren, wenn man ihn bewegen will, dadurch gekennzeichnet, dass die Länge des ausserhalb des Gehäuses sich befindenden Teils des Ringes (1) der Anzahl der auf den Ring eingeführten Schlüssel angepasst werden kann, dass er verschiedene ausgewählte Schliessstellungen aufweist, in welchen die Schenkel des Ringes (1) im Gehäuse (2) mit verschiedenen Längen eingeführt sind, und dass die Mittel des Blockiermechanismus (3, 11, 14, 4) alle in einer Kammer (13) des Gehäuses angeordnet sind.
